# EUROPÄISCHE PATENTSCHRIFT

(11) **EP 1 340 022 B1**
(45) Veröffentlichungstag und Bekanntmachung des Hinweises auf die Patenterteilung: **19.04.2006**
(21) Anmeldenummer: 01998772.6
(22) Anmeldetag: 19.11.2001
(51) Int. Cl.: F24C 15/02, F24C 15/16

(54) **HOCH-EINBAUGARGERÄT**
HIGH-LEVEL BUILT-IN OVEN UNIT
APPAREIL DE CUISSON ENCASTRE EN HAUTEUR

(30) Priorität: 01.12.2000 DE 10059658
(43) Veröffentlichungstag der Anmeldung: 03.09.2003
(73) Patentinhaber: BSH Bosch und Siemens Hausgeräte GmbH, 81739 München (DE)
(72) Erfinder: DENGLER, Klaus, 83471 Schönau (DE); HANGL, Felix, 83395 Freilassing (DE); SCHNELL, Wolfgang, 83308 Trostberg (DE); GERL, Josef, 83349 Palling (DE); ZIMMERMANN, Christian, 84518 Garching/Alz (DE); ROCH, Klemens, 83308 Trostberg (DE); RABENSTEIN, Klaus, 83308 Trostberg (DE); WAGNER, Michael, 83355 Grabenstätt (DE); FLEISSNER, Reinhard, 83352 Altenmarkt (DE); UNTERREINER, Christian, 83404 Ainring (DE); HERBST, Johann, 83301 Traunreut (DE); HOPFENMÜLLER, Bernd, 83301 Traunreut (DE); MALLINGER, Peter, 83301 Traunreut (DE); BALLY, Ingo, 84529 Tittmoning (DE); KUTTALEK, Edmund, 83224 Grassau (DE)
(86) Internationale Anmeldenummer: PCT/EP2001/013380
(87) Internationale Veröffentlichungsnummer: WO 2002/044621

(56) Entgegenhaltungen:
- US-A- 2 889 442
- US-A- 2 944 540

## Beschreibung

Die Erfindung bezieht sich auf ein Hoch-Einbaugargerät gemäß dem Oberbegriff des Patentanspruches 1.

Als gattungsgemäßes Hoch-Einbaugargerät ist der aus der WO 98/04871 bekannte Wandofen in Betracht zu ziehen. Der Wandofen hat einen Garraum bzw. eine Ofenkammer, die von Seitenwänden, einer Front-, Rück- sowie Oberwand umgeben ist und eine bodenseitige Ofenkammeröffnung aufweist, wobei der Wandofen mit seiner Rückwand nach Art eines Hängeschranks an einer Wand zu befestigen ist. Die bodenseitige Ofenkammeröffnung ist mit einer absenkbaren Bodentür verschließbar. Auf der Oberseite der Bodentür ist eine Stützanordnung bzw. ein Halterungsteil für Backbleche und anderes Ofenzubehör gehaltert.

Aus US-A-2889 442 ist ein Hoch-Einbaugargerät bekannt, dessen Muffel eine frontseitige Muffelöffnung aufweist. Die Muffel ist über einen Gehäuseboden absenkbar.

Zum Verstellen der Bodentür weist der Wandofen eine Hubvorrichtung mit Hubelementen auf, die mit der Bodentür verbunden sind. Die Hubelemente sind als Gestängehebel ausgebildet, die zum einen im Innenraum der Ofenkammer an deren Innenwänden und zum anderen an dem auf der Bodentür befestigten Halterungsteil für Backbleche schwenkbar gelagert sind. Beim Verstellen der Bodentür sind die Gestängehebel parallel zu einer Ebene der Seitenwände der Ofenkammer verschwenkbar.

Eines der an den Seitenwänden der Ofenkammer gelagerten Enden der Gestängehebel ist drehfest mit einer Betätigungswelle verbunden. Diese Betätigungswelle ragt durch eine Seitenwand der Ofenkammer und kann von einem außerhalb der Ofenkammer angeordneten Antriebsmotor angetrieben werden. Bei Betätigung des Antriebsmotors lassen sich somit die Gestängehebel in einer Schwenkbewegung verstellen.

Aufgrund ihrer Anordnung innerhalb der Ofenkammer sind die Hubelemente während des Betriebs nicht nur Verunreinigungen sondern auch starken Wärmebelastungen ausgesetzt, die die Funktionsfähigkeit der Hubelemente beeinträchtigen können. Die Hubelemente müssen daher derart aufwendig konstruiert werden, dass sie diesen Belastungen standhalten.

Die Aufgabe der Erfindung besteht darin, ein Hoch-Einbaugargerät gemäß dem Oberbegriff des Patentanspruches 1 derart weiterzuentwickeln, dass seine Hubvorrichtung eine verbesserte Betriebssicherheit aufweist.

Erfindungsgemäß wird die Aufgabe durch die im Patentanspruch 1 angegebene Merkmalskombination gelöst. Gemäß dem kennzeichnenden Teil des Patentanspruches 1 ist die Hubvorrichtung mit ihren Hubelementen bei einem verschlossenen Garraum außerhalb des Garraums angeordnet. Erfindungsgemäß sind die Hubelemente der Hubvorrichtung während eines Garbetriebs des Hoch-Einbaugargeräts daher weder einer Wärmebelastung ausgesetzt noch werden die Hubelemente durch Gargut verschmutzt, wodurch die Betriebssicherheit der Hubvorrichtung in einfacher Weise verbessert ist. Somit ist erfindungsgemäß lediglich eine Gargutträgerhalteanordnung innerhalb des verschlossenen Garraums vorgesehen.

Um die thermische Belastung der Hubelemente während des Garbetriebs möglichst gering zu halten, ist zwischen der verschlossenen Bodentür und der bodenseitigen Muffel eine Dichtzone ausgebildet und sind die Hubelemente außerhalb dieser Dichtzone mit der Bodentür verbunden.

Gemäß einer Weiterentwicklung der Erfindung liegt bei verschlossenem Garraum die dem Garraum zugewandte Oberseite der Bodentür dem bodenseitigen Muffelrahmen der Muffel stirnseitig gegenüber. Dadurch kann die Bodentür beispielsweise mittels eines Antriebsmotors aktiv gegen den bodenseitigen Muffelrahmen gedrückt werden, so dass der verschlossene Garraum noch wirkungsvoller gegenüber den Hubelementen thermisch abgedichtet werden kann.

Diese thermische Abdichtung zwischen dem verschlossenen Garraum und den Hubelementen wird dadurch verstärkt, dass zwischen der Oberseite der verschlossenen Bodentür und dem bodenseitigen Muffelrahmen eine O-ringförmige Dichtung angeordnet wird. In diesem Zusammenhang ist es vorteilhaft, wenn die Oberseite der Bodentür mit einer wärmebeständigen Platte mit einem geringen Wärmeausdehnungskoeffizienten abgedeckt ist. Dadurch ist eine wärmebedingte Verformung bzw. Durchbiegung der Platte vermieden, so dass bei einem Garbetrieb mit verschlossener Bodentür eine dichtende Anlage der wärmebeständigen Platte an dem bodenseitigen Muffelrahmen gewährleistet ist. Um die wärmebeständige Platte fertigungstechnisch einfach auszuführen, ist es günstig, die Hubelemente außerhalb der wärmebeständigen Platte mit der Bodentür zu verbinden.

Eine stabile und konstruktiv einfache Ausführung der Hubelemente ergibt sich, wenn diese als starre L-förmige Träger sind, von denen jeder einen mit der Hubvorrichtung zusammenwirkenden senkrechten Schenkel und einen die Bodentür tragenden waagrechten Schenkel aufweist. Um einen ungehinderten Zugriff auf die Oberseite der abgesenkten Bodentür zu gewährleisten, greifen die waagrechten Schenkel der L-förmigen Träger im rückseitigen Bereich des Hoch-Einbaugargeräts in Tragabschnitte der Bodentür ein.

Um die Bodentür in einfacher Weise zu verstellen, ist die Hubvorrichtung mit einem Antriebsmotor versehen, der mit den L-förmigen Trägem verbunden ist.

Nachfolgend ist ein Ausführungsbeispiel der Erfindung anhand der beigefügten Figuren ausführlich beschrieben. Es zeigen:
Figur 1 eine perspektivische Ansicht eines an einer Wand montierten Hoch-Einbaugargeräts mit abgesenkter Bodentür;
Figur 2 eine perspektivische Ansicht des Hoch-Einbaugargeräts mit verschlossener Bodentür;
Figur 3 eine vergrößerte Schnittansicht der an einem Muffelrahmen anliegenden Bodentür entlang der Linie III-III aus Figur 1;
Figur 4 eine perspektivische Ansicht eines Gehäuses des Hoch-Einbaugargeräts ohne der Bodentür;
Figur 5 eine schematische Seitenansicht des an die Wand montierten Hoch-Einbaugargerät mit abgesenkter Bodentür;
Figur 6 eine perspektivische Ansicht der Bodentür ohne Hubelemente, wobei die Glaskeramikplatte von der Bodentür abgenommen ist;
Figur 7 eine Schnittansicht einer an der Bodentür befestigten Verankerung der Gargutträgerhalteanordnung mit einer davon abgenommenen Trägersäule;
Figur 8 eine Seitenansicht der Bodentür mit darauf gehalterten Trägersäule, in der ein Gargutträger eingehängt ist; und
Figur 9 eine perspektivische Ansicht eines an dem Gargutträger befestigten Trägerteils.

In der Figur 1 ist ein Hoch-Einbaugargerät mit einem Gehäuse 38 gezeigt. Die Rückseite des Gehäuses 38 ist nach Art eines Hängeschranks an einer Wand 35 montiert. In dem Gehäuse 38 ist ein Garraum 32 definiert, der über ein frontseitig im Gehäuse 38 eingebrachtes Sichtfenster 63 kontrolliert werden kann. In der Fig. 4 ist zu erkennen, dass der Garraum 32 von einer Muffel 21 begrenzt ist, die mit einer nicht dargestellten wärmeisolierenden Ummantelung versehen ist, und dass die Muffel 21 eine bodenseitige Muffelöffnung 17 aufweist. Die Muffelöffnung 17 ist mit einer beispielsweise in den Figuren 1 oder 2 gezeigten Bodentür 2 verschließbar. In Figur 1 ist die Bodentür 2 abgesenkt gezeigt, wobei sie mit ihrer Unterseite in Anlage mit einer Arbeitsplatte 36 einer Kücheneinrichtung ist.

Um den Garraum 32 zu verschließen, ist die Bodentür 2 in die in der Figur 2 gezeigte Position zu verstellen. Zur Verstellung der Bodentür 2 weist das Hoch-Einbaugargerät eine Hubvorrichtung 3, 31 auf. Die Hubvorrichtung 3, 31 hat einen in den Figuren 1, 2 und 5 mit gestrichelten Linien dargestellten Antriebsmotor 31, der zwischen der Muffel 21 und einer Außenwand des Gehäuses 38 angeordnet ist. Der Antriebsmotor 31 ist im Bereich der Rückseite des Gehäuses 38 angeordnet und ist, wie in der Figur 1 oder 5 gezeigt, in Wirkverbindung mit einem aus einem Paar von Hubelementen 3, die mit der Bodentür 2 verbunden sind. Dabei ist gemäß der schematischen Seitenansicht aus der Figur 5 jedes Hubelement 3 als ein L-förmiger Träger ausgestaltet. Der senkrechte Schenkel des L-förmigen Trägers 3 erstreckt sich ausgehend von dem gehäuseseitigen Antriebsmotor 31 durch Rahmenöffnungen 30 eines bodenseitigen Muffelrahmens 25 und kann in senkrechter Richtung in das Gehäuse 38 eingefahren bzw. aus dem Gehäuse 38 herausgefahren werden. Der waagrechte Schenkel des L-förmigen Trägers 3 greift in einen Tragabschnitt 40 der Bodentür 2, um die Bodentür 2 zu tragen. Ein solcher Tragabschnitt 40 ist an jeder Schmalseite der Bodentür 2 ausgebildet, wie in der Figur 6 dargelegt ist. Die Figur 6 stellt in perspektivischer Ansicht ein Formblech der Bodentür 2 sowie eine auf dem Formblech zu montierende Glaskeramikplatte 8 dar. Zur Formung der Tragabschnitte 40 obere Abschnitte der Seitenwände des Formblechs der Bodentür 2 um 90° aufeinander zu gebogen worden, so dass die waagrechten Schenkel der L-förmigen Träger 3 die Tragabschnitte 40 untergreifen können.

Zum Verstellen der Bodentür 2 kann der Antriebsmotor 31 der Hubvorrichtung mit Hilfe eines Bedienknebels eines Bedienfelds einer Steuereinrichtung 34 betätigt werden, das gemäß den Figuren 1 und 2 frontseitig an der Bodentür 2 angeordnet ist.

Der Figur 1 ist zu entnehmen, dass eine Oberseite der Bodentür 2 ein Kochfeld 10 aufweist. Nahezu die gesamte Fläche des Kochfelds 10 ist von Heizkörpern 5, 6, 7 eingenommen, die in Figur 1 strichpunktiert angedeutet ist. In Figur 1 sind die Heizkörper 5, 6 zwei voneinander beabstandete, verschieden große Kochstellenheizkörper, während der Heizkörper 7 ein zwischen den beiden Kochstellenheizkörpern 5, 6 vorgesehener Flächenheizkörper ist, dessen Seitenabschnitte 9 die Kochstellenheizkörper 5, 6 nahezu umschließen. Den Heizkörpern 5, 6, 7 sind jeweils Schaltorgane zugeordnet, die von der Steuereinrichtung 34 ansteuerbar sind, wie später beschrieben ist.

In dem gezeigten Ausführungsbeispiel sind die Heizkörper 5, 6, 7 als Strahlungsheizkörper ausgestaltet, die von der Glaskeramikplatte 8 abgedeckt sind. Die in Figur 6 demontiert von der Bodentür 2 gezeigte Glaskeramikplatte 8 hat in etwa die Ausmaße der Oberseite der Bodentür 2. An ihren hinteren Ecken hat die Glaskeramikplatte 8 an ihrem Außenumfangsrand zwei Aussparungen 26, die die Öffnungen der Aufnahmen 40 teilweise umschließen können. Demnach sind die L-förmigen Träger 3 außerhalb der Glaskeramikplatte 8 mit der Bodentür 2 verbunden. Femer hat die Glaskeramikplatte 8 noch Montageöffnungen 22, durch die später beschriebene Sockel 50 zur Halterung eines Halterungsteils 19 einer Gargutträgeranordnung 19, 51 ragen.

Gemäß der in der Figur 3 gezeigten vergrößerten Schnittansicht liegt die Oberseite der Bodentür 2 dem bodenseitigen Muffelrahmen 25 stirnseitig gegenüber. Die Glaskeramikplatte 8 der Bodentür 2 ist in einem umfangsseitig verlaufenden Profilrahmen 28 eines Formblechs der Bodentür 2 eingefasst. Zwischen der Glaskeramikplatte 8 und der Unterseite des Formblechs der Bodentür 2 ist ein Zwischenraum 41 ausgebildet, in dem die Strahlungsheizkörper 5, 6, 7 angeordnet sind. Zur Wärmeisolierung sind die Heizkörper 5, 6, 7 allesamt in einem Heizkörpergehäuse 24 aufgenommen, dessen Umfangsrand 44 mit einer Unterseite der Glaskeramikplatte 8 verbunden ist. Innerhalb des Heizkörpergehäuses 24 sind die Strahlungsheizkörper 5, 6, 7 auf einem Isolierkörper 29 gebettet. Darüber hinaus befinden sich im Zwischenraum 41 strichpunktiert angedeutete Funktionsteile, wie z. B. Elektronikbauteile der Steuereinrichtung 34. Diese Funktionsteile sind in einem Randbereich der Bodentür 2 angeordnet.

Wie in der Figur 3 dargestellt, erstreckt sich das von den Heizkörpern 5, 6, 7 eingenommene Kochfeld 10 bis unmittelbar an den Bereich der Innenwand der Muffel 21. Dadurch wird eine weit ausgedehnte Fläche des Kochfelds 10 auf der Oberseite der Bodentür 2 erzielt. Aufgrund der geringen Wärmeleitfähigkeit der Glaskeramikplatte 8 fällt während eines Kochfeldbetriebs die Temperatur der Glaskeramikplatte 8 außerhalb des Kochfelds in der mit x gezeigten Richtung schnell ab. Eine übermäßig große Wärmeableitung in der Glaskeramikplatte in x-Richtung wird somit durch die geringe Wärmeleitfähigkeit der Glaskeramikplatte 8 vermieden.

Der Figur 3 ist auch zu entnehmen, dass zwischen der Glaskeramikplatte 8 und dem Muffelrahmen 25 ist eine Dichtung 20 angeordnet ist. Die Dichtung 20 ist in nicht näher gezeigter Weise im Muffelrahmen 25 eingehängt und umzieht die Muffelöffnung 17 rahmenartig. Bei verschlossener Bodentür 2 entsteht somit zwischen dem bodenseitigen Muffelrahmen 25, der Dichtung 20 und der Glaskeramikplatte 8 eine Dichtzone 18. Innerhalb der Dichtzone 18 ist das Kochfeld 10 angeordnet, während der bereits erwähnte Randbereich der Glaskeramikplatte 8 außerhalb der Dichtzone 18 liegt. Der in x-Richtung außerhalb der Dichtzone 18 gelegene Randbereich der Glaskeramikplatte 8 ist daher äußerst wirkungsvoll thermisch gegenüber dem Garraum 32 entkoppelt. Dieser thermisch entkoppelte Randbereich der Glaskeramikplatte 8 erwärmt sich während eines Betriebs des Hoch-Einbaugargeräts bei verschlossener Bodentür 2 nur geringfügig, so dass außerhalb der Dichtungszone 18 ein Festbrennen von Gargut auf der Glaskeramikplatte 8 vermieden werden kann und Anwender vor hohen Temperaturen der Bodentür 2 geschützt werden können. Der reinigungskritische Randbereich der Glaskeramikplatte 8 ist daher nach einem Garbetrieb bequem zu reinigen.

Wie bereits oben erwähnt, ist an der Oberseite der Bodentür 2 die Gargutträgerhalteanordnung 19, 51 gehaltert, die bei verschlossener Bodentür 2 innerhalb des Garraums 32 angeordnet ist. Die Gargutträgerhalteanordnung weist gemäß der Figur 8 das Halterungsteil 19 zum Einhängen von Gargutträgem 58 und eine bodentürseitige Verankerung 51 auf. Im vorliegenden Ausführungsbeispiel besteht das Halterungsteil 19 aus zwei hohlzylindrischen Trägersäulen. In jeder der Trägersäulen 19 sind auf gleicher Höhe Freischnitte ausgebildet, in die gemäß Figur 8 der Gargutträger 58 eingehängt ist. Die Trägersäulen 19 sind im hinteren Bereich des Garraums 32 angeordnet, und zwar zwischen dem Kochfeld 10 und der gestrichelt angedeuteten Dichtzone 18.

Mit Bezug auf die Figuren 6 und 7 wird nachfolgend die erfindungsgemäße Halterung der Trägersäulen 19 in den in der Bodentür 2 befestigten Verankerungen 51 erläutert. Jede der Verankerungen 51 besteht gemäß Figur 6 aus einem U-profilförmigen Formblech 52, dessen eine Seite an einer Innenwand der Bodentür befestigt ist. Zwischen den Schenkeln jedes U-profilförmigen Formblechs 52 ist ein hohlzylindrisches Lagerteil 55 eingesetzt. Jedes Längsende des Lagerteils 55 weist einen Abschnitt 57 mit reduziertem Durchmesser auf. Diese Abschnitte 57 sind in einander gegenüberliegende Öffnungen der Schenkel jedes U-profilförmigen Formblechs 52 gehaltert, wie es in Figur 7 dargestellt ist. Aus der Figur 7 ist auch ersichtlich, dass in jedem hohlzylindrischen Lagerteil ein zylindrischer Sockel 50 gelagert ist, der mittels einer Arretierungsschraube 59 in dem Lagerteil 55 fixierbar ist.

Das Hohlprofil jeder Trägersäule 19 ist gemäß der Figur 7 korrespondierend zu der Form des zylinderförmigen Sockels 50 derart ausgebildet, dass die Trägersäulen 19 in einer Lospassung auf jedem der Sockel 50 problemlos aufsteckbar sind. Die zylindrische Wand jeder Trägersäule weist femer eine Aussparung 61 auf, die bei einem lagerichtigen Aufstecken der Trägersäule 19 auf dem Sockel 50 einen am Sockel ausgebildeten Positionierstift 53 des Sockels 50 aufnimmt.

Zur Abdichtung der die Sockel 50 aufnehmenden Montageöffnungen 22 der Glaskeramikplatte 8 ist jeder Sockel 50 gemäß der Figur 7 an seinem Mittelbereich mit einem Ringflansch ausgebildet. Der Außendurchmesser des Ringflansches ist größer als der Durchmesser der Montageöffnung 22, so dass der Ringflansch des Sockels die Montageöffnung 22 überdeckt. Zwischen dem Ringflansch 51 und der Glaskeramikplatte 8 ist eine O-Ringdichtung 56 angeordnet. Bei in dem Lagerteil 55 montiertem Sockel 50 kann der Ringflansch über die O-Ringdichtung 51 eine gewisse Druckkraft auf die Glaskeramikplatte 8 ausüben, die auf dem als Widerlager dienenden Formblech 52 der Verankerung 51 aufliegt. Somit ist die Verankerung 51 sicher gegenüber der Glaskeramikplatte 8 abgedichtet.

Der in Figur 8 gezeigte Gargutträger 58 ist an jeder seiner Schmalseiten mit einem Trägerteil 64 versehen, das unterhalb einer in der Figur 9 strichpunktiert angedeuteten waagrechten Umrandung des Gargutträgers 58 angeordnet ist. Gemäß der Figur 9 hat jedes Trägerteil 64 Lageransätze 65, 66. Beim Einhängen des Gargutträgers 58 in die Trägersäulen 19 werden zunächst die in Figur 9 gezeigten oberen Lageransätze 66 der Trägerteile 64 des Gargutträgers 58 in die fensterartigen Freischnitte eingeführt und mit einer Innenwand der Trägersäule 19 in Anlage gebracht, während die in Figur 9 gezeigten unteren Lageransätze 65 der Trägerteile 64 des Gargutträgers 58 mit einer Außenwand der Trägersäule in Anlage gebracht werden. Durch das auf die Lageransätze 65, 66 ausgeübte Drehmoment des Gargutträgers 58 verbleiben die Lageransätze 65, 66 in sicherer Anlage mit der Innen- und Außenwand der Trägersäulen 19.

Mit Hilfe eines im Bedienfeld der Steuereinrichtung 34 vorgesehenen Bedienknebels kann das Hoch-Einbaugargerät auf eine Kochstellen- oder eine Unterhitzebetriebsart geschaltet werden, die nachfolgend erläutert werden.

In der Kochstellenbetriebsart können die Kochstellenheizkörper 5, 6 mittels Bedienknebeln, die im Bedienfeld der Steuereinrichtung 34 vorgesehen sind, individuell angesteuert werden, während der Flächenheizkörper 7 außer Betrieb bleibt. Die Kochstellenbetriebsart ist bei abgesenkter Bodentür 2 ausführbar, wie es in Figur 1 gezeigt ist. Sie kann aber auch bei verschlossenem Garraum 32 mit hochgefahrener Bodentür 2 in einer Energiesparfunktion betrieben werden.

In der Unterhitzebetriebsart werden erfindungsgemäß von der Steuereinrichtung 34 nicht nur die Kochstellenheizkörper 5, 6 sondern auch der Flächenheizkörper 7 angesteuert. Darüber hinaus kann in der Unterhitzebetriebsart eine an einer Oberseite der Muffel 21 vorgesehene Oberhitzeheizkörper von der Steuereinrichtung 34 angesteuert werden,

Um während des Unterhitzebetriebs ein möglichst gleichmäßiges Bräunungsbild des Garguts zu erreichen, ist entscheidend, dass das die Unterhitze bereitstellende Kochfeld 10 eine über die Fläche des Kochfelds 10 gleichmäßige Verteilung der Heizleistungsabgabe aufweist, obwohl die Heizkörper 5, 6, 7 verschiedene Nennleistungen aufweisen. Erfindungsgemäß werden daher die Heizkörper 5, 6, 7 von der Steuereinrichtung 34 nicht auf einen Dauerbetrieb geschaltet, sondern wird die Stromversorgung zu den Heizkörpern 5, 6, 7 mittels der von der Steuereinrichtung 34 gesteuerten Schaltorgane 11, 12, 13 getaktet. Dabei werden die unterschiedlich großen Nenn-Heizleistungen der Heizkörper 5, 6, 7 individuell so reduziert, dass die Heizkörper 5, 6, 7 eine über die Fläche des Kochfelds 10 gleichmäßige Verteilung der Heizleistungsabgabe verschaffen.

Diese ausreichend gleichmäßig verteilte Heizleistungsabgabe kann mittels eines weiteren Bedienknebels der Steuereinrichtung 34 vom Anwender je nach Heizleistungsbedarf eingestellt werden.

## Patentansprüche

1. Hoch-Einbaugargerät mit einem Gehäuse (38) mit einer Muffel (21) mit einem Garraum (32), welche Muffel (21) eine bodenseitige Muffelöffnung (17) aufweist, die mit einer absenkbaren Bodentür (2) verschließbar ist, wobei im Gehäuse (38) eine Hubvorrichtung (3, 31) mit Hubelementen (3) angeordnet ist, die mit der Bodentür (2) verbunden sind, **dadurch gekennzeichnet, dass** zwischen der verschlossenen Bodentür (2) und der Muffel (21) eine um Ronde des Bodentür (2) auf deren Oberseite liegende Dichtzone (18) ausgebildet ist die Hubvorrichtung (3, 31) mit den Hubelementen (3) außerhalb dieser Dichtzone (18) und damit ausserhalb des Garraums (32) angeordnet ist, und dass die Hubelemente (3) außerhalb der Dichtzone (18) mit der Bodentür (2) verbunden sind.

2. Hoch-Einbaugargerät nach Anspruch 1, **dadurch gekennzeichnet, dass** zur Ausbildung der Dichtzone (18) eine dem Garraum (32) zugewandte Oberseite der verschlossenen Bodentür (2) einem bodenseitigen Muffeirahmen (25) der Muffel (21) stirnseitig gegenüberliegt.

3. Hoch-Einbaugargerät nach Anspruch 2, **dadurch gekennzeichnet, dass** zwischen der Oberseite der verschlossenen Bodentür (2) und dem bodenseitigen Muffeirahmen (25) eine Dichtung (20) angeordnet ist, die vorzugsweise am Muffeirahmen (25) gehaltert ist.

4. Hoch-Einbaugargerät nach einem der Ansprüche 1 bis 3, **dadurch gekennzeichnet, dass** die Hubelemente (3) als zwei starre L-förmige Träger ausgestaltet sind, von denen jeder einen mit der Hubvorrichtung (3, 31) zusammenwirkenden senkrechten Schenkel und einen die Bodentür (2) tragenden waagrechten Schenkel aufweist.

5. Hoch-Einbaugargerät nach Anspruch 4, **dadurch gekennzeichnet, dass** die Hubvorrichtung (3, 31) einen mit den L-förmigen Trägern wirkverbundenen Antriebsmotor (31) aufweist, mit dessen Hilfe die Bodentür (2) motorunterstützt verstellbar ist.

6. Hoch-Einbaugargerät nach einem der Ansprüche 1 bis 5, **dadurch gekennzeichnet, dass** auf der dem Garraum (32) zugewandten Oberseite der Bodentür (2) eine Gargutträgerhalteanordnung (19) gehaltert ist, die bei verschlossener Bodentür (2) innerhalb des Garraums (32) angeordnet ist.

7. Hoch-Einbaugargerät nach einem der vorhergehenden Ansprüche, **dadurch gekennzeichnet, dass** die Oberseite der Bodentür (2) mit einer wärmebeständigen Platte (8) mit geringem Wärmeausdehnungskoeffizienten abgedeckt ist.

8. Hoch-Einbaugargerät nach Anspruch 7, **dadurch gekennzeichnet, dass** die wärmebeständigen Platte (8) aus einem glasartigen Material, vorzugsweise einem Glaskeramikmaterial, angefertigt ist.

9. Hoch-Einbaugargerät nach Anspruch 7 oder 8, **dadurch gekennzeichnet, dass** In der wärmebeständigen Platte (8) Montageöffnungen (22) vorgesehen sind, die die in der Bodentür (2) gehalterte Gergutträgerhalteanordnung (19, 51) aufnehmen.

10. Hoch-Einbaugargerät nach einem der Ansprüche 7 bis 9, **dadurch gekennzeichnet, dass** die Hubelemente (3) außerhalb der wärmebeständigen Platte (8) befestigt sind.

## Claims

1. Overhead built-in cooking appliance with a housing (38) with a muffle (21) with a cooking chamber (32), which muffle (21) has a muffle opening (17), which is at the bottom and which is closable by a lowerable bottom door (2), wherein a stroke device (3, 31) with stroke elements (3), which are connected with the bottom door (2), is arranged in the housing (38), **characterised in that** a sealing zone (18) disposed at the edge of the bottom door (2) on the upper side thereof is formed between the closed bottom door (2) and the muffle (21), the stroke device (3, 31) together with the stroke elements (3) is arranged outside this sealing zone (18) and thus outside the cooking chamber (32), and the stroke elements (3) are connected with the bottom door (2) outside the sealing zone (18).

2. Overhead built-in cooking appliance according to claim 1, **characterised in that** for formation of the sealing zone (18) an upper side, which faces the cooking chamber (32), of the closed bottom door (2) is disposed opposite a muffle frame (25), which is at the bottom, of the muffle (21) at the end face.

3. Overhead built-in cooking appliance according to claim 2, **characterised in that** a seal (20), which is preferably mounted at the muffle frame (25), is arranged between the upper side of the closed bottom door (2) and the muffle frame (25) at the bottom.

4. Overhead built-in cooking appliance according to one of claims 1 to 3, **characterised in that** the stroke elements (3) are formed as two rigid L-shaped supports, each of which has a vertical limb co-operating with the stroke device (3, 31) and a horizontal limb supporting the bottom door (2).

5. Overhead built-in cooking appliance according to claim 4, **characterised in that** the stroke device (3, 31) comprises a drive motor (31) which is operatively connected with the L-shaped supports and with the help of which the bottom door (2) is adjustable in motor-assisted manner.

6. Overhead built-in cooking appliance according to one of claims 1 to 5, **characterised in that** a cooking stock carrier mounting arrangement (19) is mounted on the upper side, which faces the cooking chamber (32), of the bottom door (2) and is arranged within the cooking chamber (32) when the bottom door (2) is closed.

7. Overhead built-in cooking appliance according to one of the preceding claims, **characterised in that** the upper side of the bottom door (2) is covered by a heat-resistant plate (8) with a low coefficient of thermal expansion.

8. Overhead built-in cooking appliance according to claim 7, **characterised in that** the heat-resistant plate (8) is made of a glass-like material, preferably a glass-ceramic material.

9. Overhead built-in cooking appliance according to claim 7 or 8, **characterised in that** mounting openings (22), which receive the cooking stock carrier mounting arrangement (19, 51) mounted in the bottom door (2), are provided in the heat-resistant plate (8).

10. Overhead built-in cooking appliance according to one of claims 7 to 9, **characterised in that** the stroke elements (3) are fastened outside the heat-resistant plate (8).

## Revendications

1. Appareil de cuisson encastrable en hauteur, doté d'un boîtier (38) comprenant un moufle (21) ayant une chambre de cuisson (32), lequel moufle (21) présente une ouverture de moufle (17) du côté du fond pouvant être fermée par une porte de fond (2) abaissable, un dispositif de levage (3, 31) avec des éléments de levage (3) reliés à la porte de fond (2) étant disposé dans le boîtier (38), **caractérisé en ce qu'**une zone d'étanchéité (18) située sur le bord de la porte de fond (2), sur le côté supérieur de celle-ci, est formée entre la porte de fond (2) fermée et le moufle (21), **en ce que** le dispositif de levage (3, 31) avec les éléments de levage (3) est disposé en dehors de cette zone d'étanchéité (18) et donc en dehors de la chambre de cuisson (32), et **en ce que** les éléments de levage (3) sont reliés à la porte de fond (2) en dehors de la zone d'étanchéité (18).

2. Appareil de cuisson encastrable en hauteur selon la revendication 1, **caractérisé en ce qu'**un côté supérieur de la porte de fond (2) fermée, tourné vers la chambre de cuisson (32), est opposé frontalement à un cadre de moufle (25) du côté du fond du moufle (21) afin de former la zone d'étanchéité (18).

3. Appareil de cuisson encastrable en hauteur selon la revendication 2, **caractérisé en ce qu'**un joint d'étanchéité (20), maintenu de préférence sur le cadre de moufle (25), est disposé entre le côté supérieur de la porte de fond (2) fermée et le cadre de moufle (25) du côté du fond.

4. Appareil de cuisson encastrable en hauteur selon l'une quelconque des revendications 1 à 3, **caractérisé en ce que** les éléments de levage (3) sont conçus comme deux supports rigides en forme de L, dont chacun présente un côté vertical coopérant avec le dispositif de levage (3, 31), et un côté horizontal portant la porte de fond (2).

5. Appareil de cuisson encastrable en hauteur selon la revendication 4, **caractérisé en ce que** le dispositif de levage (3, 31) présente un moteur d'entraînement (31) en liaison fonctionnelle avec les supports en forme de L, à l'aide duquel la porte de fond (2) est déplaçable de manière assistée par moteur.

6. Appareil de cuisson encastrable en hauteur selon l'une quelconque des revendications 1 à 5, **caractérisé en ce qu'**un dispositif de maintien de support de produit à cuire (19), placé à l'intérieur de la chambre de cuisson (32) lorsque la porte de fond (2) est fermée, est maintenu sur le côté supérieur de la porte de fond (2) tourné vers la chambre de cuisson (32).

7. Appareil de cuisson encastrable en hauteur selon l'une quelconque des revendications précédentes, **caractérisé en ce que** le côté supérieur de la porte de fond (2) est recouvert d'une plaque résistante à la chaleur (8) à faible coefficient de dilatation thermique.

8. Appareil de cuisson encastrable en hauteur selon la revendication 7, **caractérisé en ce que** la plaque résistante à la chaleur (8) est fabriquée dans un matériau de type verre, de préférence un matériau en vitrocéramique.

9. Appareil de cuisson encastrable en hauteur selon l'une quelconque des revendications 7 ou 8, **caractérisé en ce que** des ouvertures de montage (22), qui logent le dispositif de maintien de support de produit à cuire (19, 51) maintenu dans la porte de fond (2), sont prévues dans la plaque résistante à la chaleur (8).

10. Appareil de cuisson encastrable en hauteur selon l'une quelconque des revendications 7 à 9, **caractérisé en ce que** les éléments de levage (3) sont fixés à l'extérieur de la plaque résistante à la chaleur (8).
